# FASCICULE DE BREVET EUROPEEN

(11) **EP 1 503 860 B1**
(45) Date de publication et mention de la délivrance du brevet: **19.03.2008**
(21) Numéro de dépôt: 03740660.0
(22) Date de dépôt: 24.04.2003
(51) Int. Cl.: B05B 7/08, B05B 15/06

(54) **TETE DE PULVERISATION D'UN PRODUIT TEL QUE DE LA PEINTURE**
SPRÜHKOPF ZUM ZERSTÄUBEN EINES PRODUKTS WIE FARBE
SPRAY HEAD FOR A PRODUCT SUCH AS PAINT

(30) Priorité: 16.05.2002 FR 0206038
(43) Date de publication de la demande: 09.02.2005
(73) Titulaire: ITW Surfaces & Finitions, 26000 Valence (FR)
(72) Inventeur: CHATRON, Michel, F-26800 Etoile (FR); VACHER, Eric, F-26500 Borg Les Valence (FR)
(74) Mandataire: Bonnetat, Christian
(86) Numéro de dépôt international: PCT/FR2003/001298
(87) Numéro de publication internationale: WO 2003/097246

(56) Documents cités:
- AU-B- 526 233
- FR-A- 2 788 231
- GB-A- 288 469
- GB-A- 512 587
- US-A- 4 728 039

## Description

La présente invention concerne les appareils de pulvérisation de produits tels que les peintures, les laques, les émaux, etc..., et plus particulièrement les pistolets de pulvérisation.

On sait que de tels pistolets, qu'ils soient automatiques ou manuels, comportent une tête de pulvérisation, dans laquelle se fait l'amenée du produit à pulvériser et d'un gaz propulseur sous pression, le plus souvent de l'air comprimé. Une telle tête de pulvérisation est constituée par un ensemble de pièces participant à l'atomisation du produit et qui sont principalement :
- une buse de pulvérisation de produit ;
- un chapeau de soufflage de gaz ; et
- une bague de répartition de gaz, généralement appelée bague déflectrice, permettant d'alimenter le chapeau en gaz propulseur et éventuellement de répartir ce dernier de manière à obtenir un jet rond ou un jet plat pour le produit pulvérisé.

Dans les pistolets connus, la buse est généralement fixée sur le corps du pistolet, de sorte que son démontage est relativement complexe. Or, par nature, la buse est une pièce sur laquelle l'opérateur doit intervenir assez fréquemment pour la nettoyer ou la remplacer. De plus, dans les pistolets connus de ce type, du fait même de la fixation de la buse sur le corps de pistolet, il en résulte que le trajet du produit à pulvériser ne peut être lisse, ce qui rend plus difficile le nettoyage.

Pour remédier à cet inconvénient, le brevet FR-2 788 231 comportant les caractéristiques du préambule de la revendication 1, décrit une tête de pulvérisation dans laquelle ladite buse est aisément démontable, tout en assurant au produit à pulvériser un passage lisse au niveau de la buse. Cette dernière tête de pulvérisation comporte :
■ un corps comprenant un conduit d'alimentation en produit à pulvériser et une face plane annulaire entourant l'extrémité annulaire libre dudit conduit d'alimentation ;
■ une buse de pulvérisation tubulaire, alimentée en produit à pulvériser à partir dudit conduit d'alimentation et pourvue, à l'une de ses extrémités, d'un orifice de pulvérisation, et, à son extrémité opposée, d'une face annulaire plane ;
■ un joint apte à être disposé entre ladite face annulaire plane de ladite buse et ladite extrémité annulaire libre dudit conduit d'alimentation ;
■ un chapeau de soufflage de gaz ;
■ une bague de répartition de gaz, assemblée de façon amovible audit chapeau de soufflage de gaz et alimentée en gaz sous pression à partir d'au moins un conduit prévu dans ledit corps et permettant d'alimenter ledit chapeau en gaz de manière homogène et, éventuellement, de répartir ledit gaz de manière à faire varier la section du jet dudit produit à la sortie dudit orifice de pulvérisation ;
■ des moyens de vissage de ladite bague de répartition de gaz sur ledit corps permettant, simultanément :
   de solidariser ladite buse de ladite bague de répartition de gaz et dudit corps, et
   . de presser ledit joint entre ladite face annulaire plane de ladite buse et ladite extrémité annulaire libre dudit conduit d'alimentation ; et
■une bague de retenue, conformée en écrou, pour assembler de façon amovible ledit chapeau de soufflage de gaz et ladite bague de répartition de gaz, ladite bague de retenue coopérant avec un filetage porté par la périphérie externe de ladite bague de répartition de gaz.

Ainsi, dans la tête de pulvérisation conforme à ce document FR-2 788 231, la buse est maintenue par pression entre la bague de répartition et le corps de la tête de pulvérisation et peut être facilement démontable en agissant sur lesdits moyens de serrage. Par ailleurs, le passage du produit entre le conduit de produit à pulvériser, le joint et la buse ne comporte aucune aspérité et peut être lisse.

L'objet de la présente invention est de perfectionner cette tête de pulvérisation pour la rendre encore plus facilement montable et démontable, afin notamment d'en faciliter le nettoyage et, de ce fait, de rendre ladite tête de pulvérisation particulièrement appropriée à la pulvérisation de produits très salissants et/ou visqueux, tels que par exemple les émaux pour carreaux de faïence.

A cette fin, selon l'invention, la tête de pulvérisation pour un appareil destiné à pulvériser un produit, tel que peinture, laque, émail ou analogue, comportant :
■ un corps comprenant un conduit d'alimentation en produit à pulvériser et une première face plane annulaire entourant l'extrémité annulaire libre dudit conduit d'alimentation ;
■ une buse de pulvérisation tubulaire, alimentée en produit à pulvériser à partir dudit conduit d'alimentation et pourvue, à l'une de ses extrémités, d'un orifice de pulvérisation, et, à son extrémité opposée, d'une face annulaire plane ;
■ un joint apte à être disposé entre ladite face annulaire plane de ladite buse et ladite extrémité annulaire libre dudit conduit d'alimentation ;
■ un chapeau de soufflage de gaz ;
■ une bague de répartition de gaz, alimentée en gaz sous pression à partir d'au moins un conduit prévu dans ledit corps et permettant d'alimenter ledit chapeau en gaz de manière homogène et, éventuellement, de répartir ledit gaz de manière à faire varier la section du jet dudit produit à la sortie dudit orifice de pulvérisation ; et
■ une bague de retenue, conformée en écrou et coopérant avec ledit chapeau de soufflage de gaz, est remarquable en ce que :
   - ledit corps comporte une seconde face plane annulaire entourant l'extrémité annulaire libre dudit conduit d'alimentation ;
   - ladite bague de répartition de gaz comporte, d'un côté, une première face plane annulaire apte à s'appliquer contre une face plane annulaire de ladite buse de pulvérisation et, de l'autre côté, une seconde face plane annulaire ;
   - ledit chapeau de soufflage comporte une face plane annulaire apte à s'appliquer simultanément contre ladite seconde face plane annulaire dudit corps et contre ladite seconde face plane annulaire de ladite bague de répartition de gaz ;
   - ladite bague de répartition de gaz assure le centrage de ladite buse de pulvérisation et dudit chapeau de soufflage par rapport audit corps ; et
   - ladite bague de retenue coopère avec ledit corps pour, simultanément :
      - presser ladite face plane annulaire dudit chapeau de soufflage contre ladite seconde face plane annulaire dudit corps et contre ladite seconde face plane annulaire de ladite bague de répartition de gaz ;
      - presser ladite première face plane annulaire de ladite bague de répartition de gaz contre ladite face plane annulaire de ladite buse de pulvérisation ; et
      - presser ledit joint entre ladite face annulaire plane de ladite buse et ladite extrémité annulaire libre dudit conduit d'alimentation,
   de sorte que les éléments constitutifs de ladite tête de pulvérisation, à savoir ladite buse de pulvérisation, ledit joint, ledit chapeau de soufflage et ladite bague de répartition de gaz, sont, à la fois, assemblés entre eux de façon étanche et solidarisés dudit corps.

Ainsi, les deux liaisons vissées prévues par le document FR-2 788 231, respectivement entre la bague de répartition de gaz et le corps et entre la bague de retenue et la bague de répartition de gaz, peuvent, grâce à la présente invention, être remplacées par une unique liaison vissée entre ladite bague de retenue et ledit corps. Il en résulte donc une facilité de montage et de démontage et donc de nettoyage. De plus, la tête de pulvérisation selon l'invention peut, grâce à cette particularité, être plus compacte que celle du document précité.

Pour faciliter encore plus le montage et le démontage de la tête de pulvérisation conforme à la présente invention, il est avantageux que ladite bague de retenue coopère avec ledit corps par l'intermédiaire d'un système de rampes permettant d'obtenir l'assemblage desdits éléments constitutifs entre eux et la solidarisation de ces derniers sur ledit corps par une rotation de ladite bague de retenue sur une fraction de tour, par exemple un quart de tour.

La tête de pulvérisation conforme à la présente invention peut former une seule pièce monolithique avec ledit appareil de pulvérisation. En variante, elle peut être rapportée audit appareil.

Les figures du dessin annexé feront bien comprendre comment l'invention peut être réalisée. Sur ces figures, des références identiques désignent des éléments semblables.

La figure 1 est une vue à grande échelle, en coupe axiale, d'une tête de pulvérisation conforme à la présente invention.

La figure 2 est une vue éclatée, en coupe axiale à plus petite échelle, de la tête de pulvérisation de la figure 1, illustrant les différentes pièces constituant ladite tête.

La tête de pulvérisation conforme à la présente invention et montrée sur les figures 1 et 2 comporte un corps 1, un joint 2, une buse de pulvérisation 3, une bague de répartition de gaz 4, un chapeau de soufflage de gaz 5 et une bague de retenue 6.

Le corps 1 de cette tête de pulvérisation comporte un insert interne 7 d'alimentation en produit à pulvériser, ainsi que deux conduits internes 8 et 9 d'alimentation en air comprimé.

L'insert interne 7, par exemple en acier inoxydable, est fixé à l'intérieur d'un canal 10 dudit corps 1 et il sert de conduit d'alimentation en produit à pulvériser, dont le flux est symbolisé par la flèche 12 sur la figure 1. Ce produit à pulvériser sort dudit insert interne 7 par l'extrémité annulaire libre 13 de ce dernier.

Le corps 1 comporte de plus :
- une première face plane annulaire 14, portée par une couronne annulaire 14A entourant ladite extrémité annulaire libre 13 et en saillie par rapport à celle-ci ; et
- une seconde face plane annulaire 15, portée par une couronne annulaire 15A entourant ladite couronne annulaire 14A et en saillie par rapport à ladite première face plane annulaire 14.

Le conduit interne 8 débouche dans une gorge annulaire 16, ménagée entre lesdites couronnes annulaires 14A et 15A, tandis que le conduit interne 9 débouche dans une gorge annulaire 17, ménagée entre ladite couronne annulaire 14A et l'insert 7.

La buse 3 est de forme sensiblement tubulaire et elle est pourvue à l'une de ses extrémités d'un orifice de pulvérisation 18. A son extrémité opposée, elle comporte un épaulement 19 définissant, de part et d'autre, une face annulaire plane 20 et une face annulaire plane 19A.

Le joint 2 est destiné à être interposé entre l'extrémité annulaire libre 13 de l'insert 7 et la face annulaire plane 20 de la buse 3.

La bague de répartition de gaz 4, par exemple en laiton, comporte une face plane 21 susceptible de s'appliquer contre la face plane annulaire 19A de la buse 3. A cet effet, cette bague comporte un orifice central 22 pourvu d'un épaulement 23. La buse 3 peut être introduite à frottement doux dans l'orifice central 22, son épaulement 19 venant en butée, par ladite face 19A, contre la face 21 de l'épaulement 23. Du côté opposé à la face plane 21, la bague 4 comporte une face annulaire 24 formant épaulement avec une partie saillante 24A.

Le chapeau de soufflage de gaz 5 comporte une chambre centrale 25 pourvue d'un orifice de soufflage 25A et de deux canaux symétriques 26, 27 prolongés de canaux inclinés de soufflage 28, 29. La partie saillante 24A de la bague 4 est ajustée en forme à la chambre centrale 25, dans laquelle elle peut pénétrer.

Le chapeau de soufflage 5 comporte de plus une face d'extrémité plane 31, apte à s'appliquer contre ladite face plane annulaire 24 de la bague 4. A sa périphérie externe, la face 31 comporte un épaulement 32 permettant de retenir ledit chapeau 5 dans la bague de retenue 6 qui comporte à cet effet un épaulement complémentaire 33. Par ailleurs, la bague 6, à l'intérieur de laquelle peut être introduit le chapeau de soufflage 5, comporte un ensemble de rampes quart de tour 34 susceptible de coopérer avec un ensemble de rampes quart de tour complémentaire 35 porté par la couronne annulaire 1 5A.

De ce qui précède, on comprendra aisément que, par vissage d'un quart de tour de la bague de retenue 6 sur la couronne annulaire 1 5A du corps (grâce à la coopération des ensembles de rampes 34, 35 et à celle des épaulements 32, 33), il est possible, comme cela est montré sur la figure 1, simultanément :
- de fixer la buse de pulvérisation 3 en prolongement de l'insert tubulaire 7, avec interposition du joint 2 entre les faces planes 13 et 20, ladite buse étant disposée dans l'orifice central 22 et pressée en direction du corps 1 par la coopération des épaulements 19 et 23 ;
- d'appliquer la face plane 21 de la bague 4 contre la face plane 19A de la buse 3 ; et
- d'appliquer la face d'appui 31 du chapeau de soufflage 5 contre la face 24 de la bague 4.

Ainsi, par pression longitudinale, on assemble les éléments 2 à 5 entre eux et on les fixe sur le corps 1 par l'intermédiaire de la bague de retenue 6. En position de montage final (voir la figure 1), l'orifice de soufflage 25 est en communication avec le conduit interne 9, tandis que les canaux 26, 27, 28, 29 sont en communication avec le conduit interne 8.

Ainsi, le gaz sous pression amené par le conduit 9 (flèche 36) peut propulser le produit à pulvériser amené par le conduit 7 et le gaz sous pression amené par le conduit 8 (flèche 37) peut façonner la section du jet de produit à la sortie de l'orifice 18.

Ainsi, grâce à la présente invention, on obtient une tête de pulvérisation facile à monter et à démonter, ainsi qu'à nettoyer, le joint 2 assurant l'étanchéité entre les circuits de gaz sous pression et le circuit de produit à pulvériser.

## Revendications

1. Tête de pulvérisation pour un appareil destiné à pulvériser un produit, tel que peinture, laque, émail ou analogue, comportant :
• un corps (1) comprenant un conduit (7) d'alimentation en produit à pulvériser et une première face plane annulaire (14) entourant l'extrémité annulaire libre (13) dudit conduit d'alimentation (7) ;
• une buse de pulvérisation tubulaire (3), alimentée en produit à pulvériser à partir dudit conduit d'alimentation (7) et pourvue, à l'une de ses extrémités, d'un orifice de pulvérisation (18), et, à son extrémité opposée, d'une face annulaire plane (20) ;
• un joint (2) apte à être disposé entre ladite face annulaire plane (20) de ladite buse (3) et ladite extrémité annulaire libre (13) dudit conduit d'alimentation (7) ;
• un chapeau de soufflage de gaz (5) ;
• une bague de répartition de gaz (4), alimentée en gaz sous pression à partir d'au moins un conduit (8, 9) prévu dans ledit corps (1) et permettant d'alimenter ledit chapeau (5) en gaz de manière homogène et, éventuellement, de répartir ledit gaz de manière à faire varier la section du jet dudit produit à la sortie dudit orifice de pulvérisation; ladite bague de répartition de gaz (4) assure le centrage de ladite buse de pulvérisation (3) et dudit chapeau de soufflage (5) par rapport audit corps (1) et
• une bague de retenue (6) conformée en écrou et coopérant avec ledit chapeau de soufflage de gaz (5),
**caractérisée en ce que** :
- ledit corps (1) comporte une seconde face plane annulaire (15) entourant l'extrémité annulaire libre (13) dudit conduit d'alimentation (7) ;
- ladite bague de répartition de gaz (4) comporte, d'un côté, une première face plane annulaire (21) apte à s'appliquer contre une face plane annulaire (19A) de ladite buse de pulvérisation (3) et, de l'autre côté, une seconde face plane annulaire (24) ;
- ledit chapeau de soufflage (5) comporte une face plane annulaire (31) apte à s'appliquer simultanément contre ladite seconde face plane annulaire (15) dudit corps (1) et contre ladite seconde face plane annulaire (24) de ladite bague de répartition de gaz (4) ; ; et
- ladite bague de retenue (6) coopère avec ledit corps (1) pour, simultanément :
• presser ladite face plane annulaire (31) dudit chapeau de soufflage (5) contre ladite seconde face plane annulaire (15) dudit corps et contre ladite seconde face plane annulaire (24) de ladite bague de répartition de gaz (4) ;
• presser ladite première face plane annulaire (21) de ladite bague de répartition de gaz (4) contre ladite face plane annulaire (19A) de ladite buse de pulvérisation (3) ; et
• presser ledit joint (2) entre ladite face annulaire plane (20) de ladite buse (3) et ladite extrémité annulaire libre (13) dudit conduit d'alimentation (7),
de sorte que les éléments (2 à 6) constitutifs de ladite tête de pulvérisation, à savoir ladite buse de pulvérisation (3), ledit joint (2), ledit chapeau de soufflage (5) et ladite bague de répartition de gaz (4), sont, à la fois, assemblés entre eux de façon étanche et solidarisés dudit corps.

2. Tête de pulvérisation selon la revendication 1,
**caractérisée en ce que** ladite bague de retenue (6) coopère avec ledit corps (1) par l'intermédiaire d'un système de rampes (34, 35) permettant d'obtenir l'assemblage desdits éléments constitutifs (2 à 6) entre eux et la solidarisation de ces derniers sur ledit corps (1) par une rotation de ladite bague de retenue (6) sur une fraction de tour.

3. Tête de pulvérisation selon l'une des revendications 1 ou 2,
**caractérisée en ce que** ledit corps (1) est d'une seule pièce avec ledit appareil de pulvérisation.

4. Tête de pulvérisation selon l'une des revendications 1 ou 2,
**caractérisée en ce qu'**elle est rapportée audit appareil de pulvérisation.

## Claims

1. Spray head for equipment intended to spray a product, such as paint, lacquer, enamel or the like, comprising:
• a body (1) comprising a supply duct (7) for supplying product that is to be sprayed and a first flat annular face (14) surrounding the annular free end (13) of the said supply duct (7);
• a tubular spray nozzle (3), supplied with product to be sprayed from the said supply duct (7) and provided, at one of its ends, with a spray orifice (18) and, at its opposite end, with a flat annular face (20);
• a seal (2) which can be positioned between the said flat annular face (20) of the said nozzle (3) and the said annular free end (13) of the said supply duct (7);
• a gas blowing cowl (5);
• a gas distribution ring (4), supplied with pressurized gas from at least one duct (8, 9) provided in the said body (1) and supplying the said cowl (5) with gas uniformly and, possibly, distributing the said gas in such a way as to vary the cross section of the jet of the said product at the outlet of the said spray orifice, the said gas distribution ring (4) centring the said spray nozzle (3) and the said blowing cowl (5) with respect to the said body (1); and
• a retaining ring (6) shaped as a nut and collaborating with the said gas blowing cowl (5),
**characterized in that**:
- the said body (1) has a second flat annular face (15) surrounding the annular free end (13) of the said supply duct (7);
- the said gas distribution ring (4) comprises, on one side, a first flat annular face (21) able to be pressed against a flat annular face (19A) of the said spray nozzle (3) and, on the other side, a second flat annular face (24);
- the said blowing cowl (5) comprises a flat annular face (31) able to be pressed simultaneously against the said second flat annular face (15) of the said body (1) and against the said second flat annular face (24) of the said gas distribution ring (4); and
- the said retaining ring (6) collaborates with the said body (1) in order simultaneously:
• to press the said flat annular face (31) of the said blowing cowl (5) against the said second flat annular face (15) of the said body and against the said second flat annular face (24) of the said gas distribution ring (4);
• to press the said first flat annular face (21) of the said gas distribution ring (4) against the said flat annular face (19A) of the said spray nozzle (3); and
• to press the said seal (2) between the said flat annular face (20) of the said nozzle (3) and the said annular free end (13) of the said supply duct (7),
in such a way that the elements (2 to 6) that make up the said spray head, namely the said spray nozzle (3), the said seal (2), the said blowing cowl (5) and the said gas distribution ring (4) are, at the same time, assembled hermetically with one another and secured to the said body.

2. Spray head according to Claim 1, **characterized in that** the said retaining ring (6) collaborates with the said body (1) via a system of ramps (34, 35) allowing the said constituent elements (2 to 6) to be assembled with one another and allowing these elements to be secured to the said body (1) by turning the said retaining ring (6) through a fraction of a turn.

3. Spray head according to one of Claims 1 and 2, **characterized in that** the said body (1) is made of one piece with the said spray equipment.

4. Spray head according to one of Claims 1 and 2, **characterized in that** it is attached to the said spray equipment.

## Patentansprüche

1. Sprühkopf für ein Gerät, das dazu bestimmt ist, ein Produkt, wie zum Beispiel Anstrich, Lack, Email oder Ähnliches zu sprühen, der Folgendes aufweist:
• einen Körper (1), der eine Zuführleitung (7) für Produkt zum Sprühen und eine erste ringförmige ebene Fläche (14) aufweist, die das freie ringförmige Ende (13) der Zuführleitung (7) umgibt;
• eine röhrenförmige Sprühdüse (3), die mit zu sprühendem Produkt ausgehend von der Zuführleitung (7) versorgt wird und an einem ihrer Enden mit einer Sprühöffnung (18) und am entgegengesetzten Ende mit einer ebenen ringförmigen Fläche (20) versehen ist;
• eine Dichtung (2), die zwischen der ebenen ringförmigen Fläche (20) der Düse (3) und dem freien ringförmigen Ende (13) der Zuführleitung (7) angeordnet werden kann;
• eine Gasblashaube (5);
• einen Gasverteilungsring (4), der mit Gas unter Druck ausgehend von mindestens einer Leitung (8, 9), die dazu in dem Körper (1) vorgesehen ist, versorgt wird, und die es erlaubt, die Haube (5) mit Gas homogen zu versorgen und eventuell das Gas so zu verteilen, dass der Querschnitt des am Ausgang der Sprühöffnung verteilten Produktstrahls variiert wird, wobei der Gasverteilungsring (4) das Zentrieren der Sprühdüse (3) und der Blashaube (5) in Bezug auf den Körper (1) sicherstellt, und
• einen Rückhaltering (6), der als Mutter ausgebildet ist und mit der Gasblashaube (5) zusammenwirkt,
**dadurch gekennzeichnet, dass**
- der Körper (1) eine zweite ebene ringförmige Fläche (15) aufweist, die das freie ringförmige Ende (13) der Versorgungsleitung (7) umgibt;
- der Gasverteilungsring (4) auf einer Seite eine erste ebene ringförmige Fläche (21) aufweist, die sich gegen eine ebene ringförmige Fläche (19A) der Sprühdüse (3) legen kann, und auf der anderen Seite eine zweite ebene ringförmige Fläche (24),
- die Blashaube (5) eine ebene ringförmige Fläche (31) aufweist, die sich gleichzeitig gegen die zweite ebene ringförmige Fläche (15) des Körpers (1) und gegen die zweite ebene ringförmige Fläche (24) des Gasverteilungsrings (4) legen kann, und
- der Rückhaltering (6) mit dem Körper (1) zusammenwirkt, um gleichzeitig:
• die ebene ringförmige Seite (31) der Blashaube (5) gegen die zweite ebene ringförmige Fläche (15) des Körpers und gegen die zweite ebene ringförmige Fläche (24) des Gasverteilungsrings (4) zu drücken;
• die erste ebene ringförmige Fläche (21) des Gasverteilungsrings (4) gegen die ebene ringförmige Fläche (19A) der Sprühdüse (3) zu drücken, und
• die Dichtung (2) zwischen die ebene ringförmige Fläche (20) der Düse (3) und das freie ringförmige Ende (13) der Zuführleitung (7) zu drücken,
so dass die Elemente (2 bis 6), die den Sprühkopf bilden, nämlich die Sprühdüse (3), die Dichtung (2), die Blashaube (5) und der Gasverteilungsring (4) gleichzeitig untereinander dicht und fest mit dem Körper verbunden zusammengebaut sind.

2. Sprühkopf nach Anspruch 1,
**dadurch gekennzeichnet, dass** der Rückhaltering (6) mit dem Körper (1) über ein Rampensystem (34, 35) zusammenwirkt, das es erlaubt, das Zusammenbauen der Bestandteile (2 bis 6) untereinander und das feste Verbinden dieser Letzteren auf dem Körper (1) durch eine Drehung des Rückhalterings (6) um einen Umdrehungsbruchteil zu erzielen.

3. Sprühkopf nach einem der Ansprüche 1 oder 2,
**dadurch gekennzeichnet, dass** der Körper (1) aus einem Stück mit dem Sprühgerät besteht.

4. Sprühkopf nach einem der Ansprüche 1 oder 2,
**dadurch gekennzeichnet, dass** er an das Sprühgerät angebaut ist.
